# FASCICULE DE BREVET EUROPEEN

(11) **EP 2 503 644 B1**
(45) Date de publication et mention de la délivrance du brevet: **11.09.2013**
(21) Numéro de dépôt: 11159194.7
(22) Date de dépôt: 22.03.2011
(51) Int. Cl.: H01R 4/48, H01R 9/26

(54) **Appareil électrique du type bloc de jonction**
Elektrogerät von Klemmenleiste Typ
Electrical device of terminal block type

(43) Date de publication de la demande: 26.09.2012
(73) Titulaire: ABB France, 91978 Courtaboeuf Cedex (FR)
(72) Inventeur: Dubech, Philippe, 69140, RILLIEUX LA PAPE (FR); France, Philippe, 42140, CHAZELLES SUR LYON (FR)
(74) Mandataire: Maureau, Philippe

(56) Documents cités:
- DE-A1- 4 034 204
- DE-A1-102005 058 305
- DE-U1- 9 315 474
- FR-A1- 2 789 810
- FR-A1- 2 913 533

## Description

La présente invention concerne appareil électrique du type bloc de jonction destiné à la connexion d'un appareil basse tension.

Il est connu du document FR2913533 d'utiliser un appareil électrique du type bloc de jonction, comportant
- un corps isolant,
- un pied de fixation relié à une partie arrière du corps isolant et destiné à fixer l'appareil électrique sur un support,
- une barrette conductrice, reçue dans le corps isolant, et agencée pour réaliser une connexion électrique avec une borne de connexion disposée sur une paroi frontale de l'appareil électrique,
- un organe élastique de connexion pouvant être connecté à une barre collectrice, ladite barre collectrice pouvant être maintenue dans une position de connexion par rapport au support, ledit organe élastique de connexion comportant d'une part au moins une partie élastique mobile sous l'action de la barre collectrice, et étant d'autre part mobile en translation dans un logement du corps isolant entre une première position dite ouverte dans laquelle la barre collectrice disposée dans la position de connexion n'est pas reliée électriquement à la borne de connexion, et une seconde position dite fermée dans laquelle la barre collectrice disposée dans la position de connexion est reliée électriquement à la borne de connexion.

De plus, l'appareil électrique comporte un curseur mobile disposé dans un emplacement ménagé sur la paroi frontale de l'appareil électrique et relié mécaniquement à l'organe élastique de connexion de manière à commander le mouvement de translation de l'organe élastique de connexion.

Le support est destiné à maintenir un ensemble d'appareils électrique disposant chacun de plusieurs bornes de connexion dans lesquelles viennent se connecter les bornes d'un ou plusieurs autres appareils électrique.

Chacun des appareils électriques disposé sur le support comprend au moins une borne de connexion reliée à la barre collectrice positionnée à proximité d'une zone supérieure des appareils électriques montés sur le support.

Cette barre collectrice confère à ces bornes un même potentiel électrique.

Néanmoins, lors de l'insertion ou du retrait d'un appareil électrique sur son ou de son support, l'organe élastique de connexion dudit appareil électrique peut subir des contraintes indésirables pouvant aboutir à une déformation plastique de l'organe élastique de connexion.

Cette déformation plastique conduit à une détérioration de la qualité de connexion, notamment par la création de faux contacts entre l'organe élastique de connexion et la barre collectrice.

Plusieurs situations capables de générer de telles contraintes ont été identifiées, notamment :
- un angle d'approche trop grand lors de l'insertion de l'appareil électrique sur son support,
- un mauvais centrage de l'appareil électrique sur son support,
- une insertion ou un retrait de l'appareil électrique de son support alors que l'organe de connexion est dans sa position fermée.

Le document DE 9315474 décrit un appareil électrique selon le préambule de la revendication 1.

La présente invention a pour but de résoudre tout ou partie des inconvénients mentionnés ci-dessus.

A cet effet, la présente invention a pour objet un appareil électrique du type précité comportant en outre un organe d'appui mobile pour la barre collectrice comportant au moins une portion d'appui pour la barre collectrice agencée pour restreindre la mobilité de l'au moins une partie élastique de l'organe élastique de connexion en position fermée ou au voisinage de cette position. L'organe élastique de connexion et l'organe d'appui sont réalisés en une seule pièce.

Cette disposition permet de restreindre le mouvement relatif de l'au moins une partie élastique par rapport à la barre collectrice lors de l'insertion ou du retrait de l'appareil électrique sur son ou de son support.

Selon un mode de réalisation, l'au moins une partie élastique mobile comprend une face de connexion agencée pour réaliser le contact électrique avec la barre collectrice, et l'au moins une portion d'appui est agencée pour restreindre la mobilité de ladite au moins une partie élastique de l'organe élastique de connexion selon un sens de déplacement allant de la face de connexion vers la face opposée de la face de connexion de l'au moins une partie élastique mobile.

Cette disposition permet de restreindre le mouvement relatif de l'au moins une partie élastique par rapport à la barre collectrice selon un premier sens de déplacement possible de l'au moins une partie élastique.

Selon un mode de réalisation, en plus d'être agencée pour restreindre la mobilité de ladite au moins une partie élastique de l'organe élastique de connexion selon un premier sens de déplacement, l'au moins une portion d'appui est agencée pour restreindre la mobilité de ladite au moins une partie élastique de l'organe élastique de connexion selon un deuxième sens de déplacement allant de la face opposée de la face de connexion vers la face de connexion de l'au moins une partie élastique mobile.

Cette disposition permet de restreindre le mouvement relatif de l'au moins une partie élastique par rapport à la barre collectrice selon un deuxième sens de déplacement possible de l'au moins une partie élastique.

Selon un mode de réalisation, la portion d'appui comporte une rampe de guidage agencée pour guider la barre collectrice lors de son insertion dans l'organe élastique de connexion.

Selon un mode de réalisation, l'organe d'appui comporte au moins deux portions d'appui agencées pour restreindre respectivement la mobilité de deux parties élastiques de l'organe élastique de connexion à partir d'une position déterminée de chacune des deux parties élastiques.

Cette disposition permet de restreindre le mouvement relatif d'une deuxième partie élastique de l'organe élastique de connexion par rapport à la barre collectrice lors de l'insertion ou du retrait de l'appareil électrique sur son ou de son support.

Selon un mode de réalisation, la deuxième portion d'appui comporte une rampe de guidage agencée pour guider la barre collectrice lors de son insertion dans l'organe élastique de connexion.

Selon un mode de réalisation, l'organe d'appui comprend un logement pour la barre collectrice délimité entre les au moins deux portions d'appui.

Selon un mode de réalisation, les rampes de guidage de la première portion d'appui et de la deuxième portion d'appui sont disposées en regard l'une de l'autre et orientées pour favoriser l'insertion de la barre collectrice dans le logement.

Selon un mode de réalisation, l'organe d'appui est agencé pour suivre le mouvement de translation de l'organe élastique de connexion.

Selon un mode de réalisation, l'appareil électrique comporte des moyens de maintien en position de l'organe élastique de connexion dans sa position fermée.

Ce dispositif permet de maintenir un contact électrique fiable entre la barre collectrice et la borne de connexion.

Selon un mode de réalisation, le corps isolant comprend des moyens de guidage destinés à orienter la barre collectrice en direction de l'organe élastique de connexion.

Cette disposition facilite le positionnement de l'appareil électrique sur son support dans le cas où la barre collectrice serait déjà positionnée dans sa position de connexion.

De toute façon, l'invention sera bien comprise à l'aide de la description qui suit, en référence au dessin schématique annexé représentant, à titre d'exemple non limitatif, un appareil électrique selon l'invention.
La figure 1 est une vue de côté d'un appareil électrique selon l'invention avec une barre collectrice dans sa position de connexion et un organe élastique de connexion dans sa position ouverte.
La figure 2 est une vue en perspective de l'appareil électrique de la figure 1.
La figure 3 est une vue de côté d'un appareil électrique selon l'invention avec une barre collectrice dans sa position de connexion et un organe élastique de connexion dans sa position fermée.
La figure 4 est une vue en perspective de l'appareil électrique de la figure 3.
La figure 5 est une vue de côté d'un organe élastique de connexion de l'appareil électrique selon l'invention.
La figure 6 est une vue de côté de l'organe élastique de connexion de l'appareil électrique de la figure 5.
La figure 7 est une autre vue de côté de l'organe élastique de connexion de l'appareil électrique de la figure 5.

Comme illustré sur les figures 1 à 4, un appareil électrique 1 selon l'invention comporte un corps isolant 2, un pied de fixation 3 relié à une partie arrière 4 du corps isolant 2 et destiné à fixer l'appareil électrique sur un rail support 50, une barrette conductrice 6, reçue dans le corps isolant 2, et agencée pour réaliser une connexion électrique avec une borne de connexion 7 disposée sur une paroi frontale 5 de l'appareil électrique 1.

Plus précisément, l'appareil électrique 1 comporte trois bornes de connexion 7, 8, 9 disposées sur une paroi frontale 5 respectivement pour le neutre, la phase et la terre.

La borne de terre 9 est reliée électriquement au pied de fixation 3 réalisé en matériau conducteur, lui-même relié électriquement au rail support 50 également en matériau conducteur.

Le rail support 50 est relié électriquement à la terre.

La borne de phase 8 est destinée à être reliée électriquement à l'aide d'une barrette conductrice (non illustrée) disposée dans le corps isolant 2 à une borne de connexion 16 disposée sur une partie distale du corps isolant 2 et destinée à la connexion du fil de phase d'un réseau d'alimentation ou d'un peigne électrique d'alimentation destiné à relier électriquement les différentes bornes de phase 8 d'un ensemble d'appareils électriques 1 montés sur le rail support 50.

La borne de neutre 7 est quant à elle destinée à être reliée électriquement à l'aide de la barrette conductrice 6 à une barre collectrice ou barre de neutre 40 destinée à relier électriquement les différentes bornes de neutre 7 d'un ensemble d'appareils électriques 1 montés sur le rail support 50.

Dans ces conditions, la barre de neutre 40 occupe une position de connexion déterminée par rapport au rail support 50 pouvant être par exemple conférée par le maintien de ladite barre de neutre 40 par au moins deux appareils électriques 1 accrochés sur ledit rail support 50.

L'appareil électrique 1 comprend en outre un organe élastique de connexion 10 à la barre de neutre 40, mobile en translation dans un logement 17 du corps isolant 2 entre une première position P1 dite ouverte dans laquelle la barre de neutre 40 dans sa position de connexion déterminée n'est pas reliée électriquement à la borne de connexion, et une seconde position P2 dite fermée dans laquelle la barre de neutre 40 dans sa position de connexion déterminée est reliée électriquement à la borne de neutre 7.

En outre, l'appareil électrique 1 comprend un curseur mobile 30 disposé dans un emplacement 31 ménagé sur la paroi frontale 5 de l'appareil électrique 1 et relié mécaniquement à l'organe élastique de connexion 10 de manière à commander le mouvement de translation de l'organe élastique de connexion 10. Les moyens employés à cet effet sont décrits plus loin dans le texte.

Afin de réaliser le contact électrique avec la barre de neutre 40 dans sa position fermée P2, l'organe élastique de connexion 10 comprend deux parties ou branches élastiques 11, 12 s'étendant en majeure partie selon deux plans sensiblement parallèles.

La première branche 11 comporte une première extrémité libre 14a orientée vers l'extérieur du corps isolant 2, et la deuxième branche 12 comporte une extrémité libre 13 orientée également vers l'extérieur du corps isolant 2.

La première extrémité libre 14a de la première branche 11 et l'extrémité libre 13 de la deuxième branche 12 sont toutes deux mobiles et agencées pour réaliser le contact électrique avec la barre de neutre 40 dans la position fermée P2 de l'organe élastique de connexion 10.

Le mouvement de la première extrémité libre 14a de la première branche 11 et de l'extrémité libre 13 de la deuxième branche 12 est décrit plus loin dans le texte.

La première branche 11 comporte en outre une deuxième extrémité libre 14b mobile agencée pour réaliser le contact électrique avec la barrette conductrice 6 et pour former avec une portion de la barrette conductrice 6, un moyen de maintien en position 32 de l'organe élastique de connexion 10 dans sa position fermée P2 et avantageusement également dans sa position ouverte P1.

Les deux branches 11, 12 contribuent également à assurer le maintien mécanique de l'organe élastique de connexion 10 sur la barre de neutre 40 dans la position fermée P2.

A cet effet, mais également en vue d'assurer une bonne qualité du contact électrique, l'extrémité libre 14a mobile de la première branche 11 et l'extrémité libre 13 mobile de la deuxième branche 12 définissent une zone de rétrécissement 18 comprenant un écart entre les deux branches 11, 12 inférieur à l'épaisseur e de la barre de neutre 40 et mettant en regard l'une de l'autre une face de connexion 29 de chacune des branches 11, 12 agencée pour réaliser le contact électrique avec la barre de neutre 40.

Ainsi, lors de l'introduction de l'organe élastique de connexion 10 dans la barre de neutre 40, chacune des branches 11, 22 subie une déformation entrainant le déplacement de chacune des branches 11, 12 et en particulier de leur extrémités respectives 14a, 13 selon une direction sensiblement transversale à la direction d'introduction de la barre de neutre 40, en prenant l'organe élastique de connexion 10 comme référentiel.

Les deux branches élastiques 11, 12 sont reliées par un corps 19 s'étendant en majeure partie sensiblement selon un plan transversal à ceux dans lesquels s'étendent en majeure partie les branches élastiques 11, 12.

Ce corps 19 joignant les deux branches 11, 12 est réalisé en matériau conducteur permettant ainsi à la deuxième branche 12 de contribuer à l'établissement d'une liaison électrique entre la barre de neutre 40 et la borne de neutre 7.

Comme illustré aux figures 5 à 7, le corps 19 est disposé de manière excentrée par rapport aux deux branches 11, 12 de manière à les maintenir par l'un de leur flanc.

Sur la zone de raccordement entre le corps 19 et la deuxième branche 13, une ouverture traversante 15 est ménagée pour permettre l'insertion d'une portion du curseur 30 de manière à assurer un lien mécanique permettant l'entraînement en translation de l'organe élastique de connexion 10 par le curseur 30.

En particulier, cette ouverture 15 est placée de manière à permettre le déplacement en translation du curseur 30 dans son emplacement 31 du corps isolant 2 depuis une première position amenant l'organe élastique de connexion 10 vers sa position ouverte P1 jusqu'à une position amenant l'organe élastique de connexion 10 vers sa position fermée P2.

Selon un aspect essentiel de l'invention, l'appareil électrique 1 comporte en outre un organe d'appui mobile 20 pour la barre collectrice 40 comportant au moins une portion d'appui 21, 22 pour la barre collectrice 40 agencée pour restreindre la mobilité de l'au moins une partie élastique 11, 12 de l'organe élastique de connexion 10 en position fermée ou au voisinage de cette position.

Dans le mode de réalisation présenté, l'organe d'appui mobile 20 est agencé pour suivre le mouvement de translation de l'organe élastique de connexion 10 et est réalisé en une seule pièce avec l'organe élastique de connexion 10.

Cet organe d'appui 20 est disposé sur l'extrémité du corps 19 orientée en direction des extrémités libres 14a, 13 respectivement des branches 11, 12 de l'organe élastique de connexion 10.

Bien entendu, l'organe d'appui 20 pourrait être réalisé indépendamment de l'organe élastique de connexion 10 puis relié à celui-ci sans pour autant sortir du cadre de l'invention.

De même, dans un autre mode de réalisation (non illustré), le mouvement de l'organe d'appui 20 pourrait être indépendant du mouvement de l'organe élastique de connexion 10.

Dans ce cas, le mouvement de l'organe d'appui 20 serait par exemple engendré sous l'action de la barre de neutre 40 et ramené vers une position de repos sous l'action d'un moyen de rappel, tel un ressort disposé dans le corps isolant 2.

Dans le mode de réalisation présenté, l'organe d'appui mobile 20 comprend un corps 25 à partir duquel s'étendent respectivement longitudinalement aux extrémités libres 14a, 13 respectivement des branches 11, 12, une première portion d'appui 21 et une deuxième portion d'appui 22 définissant un logement 28 pour la barre de neutre 40 entre ces deux portions d'appui 21, 22 et conférant à l'organe d'appui 20 une forme générale en « U » dont l'ouverture est disposé en regard de la barre de neutre 40 lorsque celle-ci est dans sa position de connexion déterminée et que l'appareil électrique 1 est accroché sur son rail support 50.

Le corps 25 de l'organe d'appui mobile 20 représentant la base de la forme en « U », comprend une face intérieure 26 s'étendant selon un plan sensiblement transversal à ceux dans lesquels s'étendent les deux branches 11, 12 ainsi qu'à celui dans lequel s'étend le corps 19 de l'organe élastique de connexion 10.

En outre, cette face intérieure 26 est positionnée de manière à venir en butée de la barre de neutre 40 lorsque celle-ci est dans sa position de connexion déterminée et que l'organe élastique de connexion 10 se trouve dans sa position fermée P2. Les risques de faux contact sont ainsi davantage diminués.

La première portion d'appui 21 est plus éloignée de la face frontale 5 de l'appareil électrique 1 que la deuxième portion d'appui 22.

Ces deux portions d'appui 21, 22 s'étendent transversalement à la face intérieure 26 du corps 25 sur une distance s'arrêtant sensiblement à la zone de rétrécissement 18 précédemment définie par les extrémités 14a, 13 des deux branches 11, 12 de l'organe élastique de connexion 10.

De plus, ces deux portions d'appui 21, 22 comprennent chacune respectivement une rampe de guidage 23, 24 orientée de manière à favoriser l'introduction dans le logement 28 de la barre de neutre 40 entre les deux portions d'appui 21, 22.

Dans le mode de réalisation présenté, chacune des portions d'appui 21, 22 est agencée pour restreindre respectivement la mobilité de chacune des branches élastiques 11, 12 et en particulier de ses extrémités respectives 14a, 13 de l'organe élastique de connexion à partir d'une position déterminée limite de chacune des extrémités 14a, 13 des branches élastiques 11, 12.

Ainsi, si au cours du passage de la position ouverte P1 vers la position fermée P2 de l'organe élastique de connexion 10, l'appareil électrique 1 présente un mauvais centrage sur son rail support 50 ou bien si au cours d'une insertion ou d'un retrait de l'appareil électrique 1 de son rail support 50 alors que l'organe de connexion 10 est dans sa position fermée P2, alors le mouvement de la première branche 11 dans un sens de déplacement allant de la face de connexion 28 à la face opposée à la face de connexion de la première branche 11 sera limité par l'appui de la barre de neutre 40 sur la première portion d'appui 21 depuis sa rampe de guidage 23 jusqu'au contact avec la face intérieure 26 de l'organe d'appui 20.

De la même façon, le mouvement de la deuxième branche 12 dans un sens de déplacement opposé à la première branche 11 sera limité par l'appui de la barre de neutre 40 sur la deuxième portion d'appui 22 depuis sa rampe de guidage 24 jusqu'au contact avec la face intérieure 26 de l'organe d'appui 20.

De plus, si l'appareil électrique 1 est inséré avec un angle d'approche trop grand lors de l'insertion sur son rail support 50, et ce que l'organe élastique de connexion 10 soit dans sa position ouverte P1 ou fermée P2, alors le mouvement de la première branche 11 dans un sens de déplacement allant de la face opposé à la face de connexion 28 vers la face de connexion 28 de la première branche 11 sera limité par l'appui de la barre de neutre 40 sur la première portion d'appui 21 en particulier sur sa face opposée à la rampe de guidage 23.

Afin de limiter cet angle d'approche, le corps isolant 2 comprend des moyens de guidage 33 permettant un prépositionnement de l'appareil électrique 1 par rapport à la barre de neutre 40 lors de son insertion sur son rail support 50.

C'est ainsi que la longueur des portions d'appui 21, 22 peut aller au-delà de la zone de rétrécissement 18 définie par les extrémités 14a, 13 des deux branches 11, 12 de même que dans sa position fermée P2, il n'est pas forcément nécessaire que la barre de neutre 40 vienne au contact de la face intérieure 26 de l'organe d'appui mobile 20.

## Revendications

1. Appareil électrique (1) du type bloc de jonction, comportant :
- un corps isolant (2),
- un pied de fixation (3) relié à une partie arrière (4) du corps isolant (2) et destiné à fixer l'appareil électrique sur un support (50),
- une barrette conductrice (6), reçue dans le corps isolant (2), et agencée pour réaliser une connexion électrique avec une borne de connexion (7) disposée sur une paroi frontale (5) de l'appareil électrique (1),
- un organe élastique de connexion (10) pouvant être connecté à une barre collectrice (40), ladite barre collectrice (40) pouvant être maintenue dans une position de connexion par rapport au support (50),
ledit organe élastique de connexion (10) comportant d'une part au moins une partie élastique mobile (11, 12) sous l'action de la barre collectrice (40), et étant d'autre part mobile en translation dans un logement (17) du corps isolant (2) entre une première position (P1) dite ouverte dans laquelle la barre collectrice (40) disposée dans la position de connexion n'est pas reliée électriquement à la borne de connexion (7), et une seconde position (P2) dite fermée dans laquelle la barre collectrice (40) disposée dans la position de connexion est reliée électriquement à la borne de connexion (7),
l'appareil électrique (1) comportant en outre un organe d'appui mobile (20) pour la barre collectrice (40) comportant au moins une portion d'appui (21, 22) pour la barre collectrice (40) agencée pour restreindre la mobilité de l'au moins une partie élastique (11, 12) de l'organe élastique de connexion (10) en position fermée (P2) ou au voisinage de cette position,
et **caractérisé en ce que** l'organe élastique de connexion (10) et l'organe d'appui (20) sont réalisés en une seule pièce.

2. Appareil électrique (1) selon la revendication 1 dans lequel l'au moins une partie élastique mobile (11, 12) comprend une face de connexion (29) agencée pour réaliser le contact électrique avec la barre collectrice (40), et l'au moins une portion d'appui (21, 22) est agencée pour restreindre la mobilité de ladite au moins une partie élastique (11, 12) de l'organe élastique de connexion (10) selon un sens de déplacement allant de la face de connexion (29) vers la face opposée de la face de connexion (29) de l'au moins une partie élastique mobile (11, 12).

3. Appareil électrique (1) selon la revendication 2, dans lequel en plus d'être agencée pour restreindre la mobilité de ladite au moins une partie élastique (11, 12) de l'organe élastique de connexion (10) selon un premier sens de déplacement, l'au moins une portion d'appui (21, 22) est agencée pour restreindre la mobilité de ladite au moins une partie élastique (11, 12) de l'organe élastique de connexion (10) selon un deuxième sens de déplacement allant de la face opposée de la face de connexion (29) vers la face de connexion (29) de l'au moins une partie élastique mobile (11, 12).

4. Appareil électrique (1) selon l'une des revendications 1 à 3, dans lequel l'au moins une portion d'appui (21, 22) comporte une rampe de guidage (23,24) agencée pour guider la barre collectrice (40) lors de son insertion dans l'organe élastique de connexion (10).

5. Appareil électrique (1) selon l'une des revendications 1 à 4 dans lequel l'organe d'appui (20) comporte au moins deux portions d'appui (21, 22) agencées pour restreindre respectivement la mobilité de deux parties élastiques (11, 12) de l'organe élastique de connexion (10) à partir d'une position déterminée de chacune des deux portions élastiques (11,12).

6. Appareil électrique (1) selon la revendication 5, dans lequel la deuxième portion d'appui (21, 22) comporte une rampe de guidage (23, 24) agencée pour guider la barre collectrice (40) lors de son insertion dans l'organe élastique de connexion (10).

7. Appareil électrique (1) selon l'une des revendications 5 à 6 dans lequel l'organe d'appui (20) comprend un logement (28) pour la barre collectrice (40) délimité entre les au moins deux portions d'appui (21, 22).

8. Appareil électrique (1) selon la revendication 7, dans lequel les rampes de guidage (23, 24) de la première portion d'appui (21, 22) et de la deuxième portion d'appui (21, 22) sont disposées en regard l'une de l'autre et orientées pour favoriser l'insertion de la barre collectrice (40) dans le logement (28).

9. Appareil électrique (1) selon l'une des revendications 1 à 8, dans lequel l'organe d'appui (20) est agencé pour suivre le mouvement de translation de l'organe élastique de connexion (10).

10. Appareil électrique (1) selon l'une des revendications 1 à 9 comportant des moyens de maintien, en position (32) de l'organe élastique de connexion (10) dans sa position fermée (P2).

11. Appareil électrique (1) selon l'une des revendications 1 à 10 dans lequel le corps isolant (2) comprend des moyens de guidage (33) destinés à orienter la barre collectrice (40) en direction de l'organe élastique de connexion (10).

## Patentansprüche

1. Elektrisches Gerät (1) vom Typ Klemmenleiste, das umfasst:
- einen Isolierkörper (2),
- einen Befestigungsfuß (3), der mit einem hinteren Teil (4) des Isolierkörpers (2) verbunden und zur Befestigung des elektrischen Geräts auf einem Halter (50) bestimmt ist,
- eine Stromschiene (6), die in dem Isolierkörper (2) aufgenommen ist und ausgebildet, um eine elektrische Verbindung mit einer Klemme (7) herzustellen, die auf einer Frontwand (5) des elektrischen Geräts (1) angeordnet ist,
- ein elastisches Verbindungsorgan (10), das mit einer Sammelschiene (40) verbindbar ist, wobei die Sammelschiene (40) im Verhältnis zum Halter (50) in einer Verbindungsposition haltbar ist,
wobei das elastisches Verbindungsorgan (10) einerseits mindestens einen unter der Einwirkung der Sammelschiene (40) beweglichen elastischen Teil (11, 12) aufweist, und andererseits in einer Aufnahme (17) des Isolierkörpers (2) zwischen einer ersten geöffneten Position (P1), in der die Sammelschiene (40), die in der Verbindungsposition angeordnet ist, nicht mit der Klemme (7) elektrisch verbunden ist, und einer zweiten geschlossenen Position (P2), in der die Sammelschiene (40), die in der Verbindungsposition angeordnet ist, mit der Klemme (7) elektrisch verbunden ist, verschiebend bewegbar ist,
wobei das elektrische Gerät (1) ferner ein bewegliches Stützorgan (20) für die Sammelschiene (40) aufweist, das mindestens einen Stützabschnitt (21, 22) für die Sammelschiene (40) aufweist, der ausgebildet ist, um die Mobilität des mindestens einen elastischen Teils (11, 12) des elastischen Verbindungsorgans (10) in geschlossener Position (P2) oder in der Nähe dieser Position einzuschränken,
und **dadurch gekennzeichnet, dass** das elastische Verbindungsorgan (10) und das Stützorgan (20) aus einem einzigen Stück hergestellt sind.

2. Elektrisches Gerät (1) nach Anspruch 1, wobei der mindestens eine bewegliche elastische Teil (11, 12) eine Anschlussfläche (29) umfasst, die ausgebildet ist, um den elektrischen Kontakt mit der Sammelschiene (40) herzustellen, und der mindestens eine Stützabschnitt (21, 22) ausgebildet ist, um die Mobilität des mindestens einen elastischen Teils (11, 12) des elastischen Verbindungsorgans (10) gemäß einer Verlagerungsrichtung einzuschränken, die von der Anschlussfläche (29) zu der gegenüberliegenden Fläche der Anschlussfläche (29) des mindestens einen beweglichen elastischen Teils (11, 12) geht.

3. Elektrisches Gerät (1) nach Anspruch 2, wobei der mindestens eine Stützabschnitt (21, 22) zusätzlich zu seiner Ausbildung zur Einschränkung der Mobilität des mindestens einen elastischen Teils (11, 12) des elastischen Verbindungsorgans (10) gemäß einer ersten Verlagerungsrichtung ausgebildet ist, um die Mobilität des mindestens einen elastischen Teils (11, 12) des elastischen Verbindungsorgans (10) gemäß einer zweiten Verlagerungsrichtung einzuschränken, die von der gegenüberliegenden Seite der Anschlussfläche (29) zur Anschlussfläche (29) des mindestens einen beweglichen elastischen Teils (11, 12) geht.

4. Elektrisches Gerät (1) nach einem der Ansprüche 1 bis 3, wobei der mindestens eine Stützabschnitt (21, 22) eine Führungsrampe (23,24) aufweist, die ausgebildet ist, um die Sammelschiene (40) bei ihrem Einsetzen in das elastische Verbindungsorgan (10) zu führen.

5. Elektrisches Gerät (1) nach einem der Ansprüche 1 bis 4, wobei das Stützorgan (20) mindestens zwei Stützabschnitte (21, 22) aufweist, die ausgebildet sind, um jeweils die Mobilität von zwei elastischen Teilen (11, 12) des elastischen Verbindungsorgans (10) ab einer bestimmten Position jedes der zwei elastischen Abschnitte (11, 12) einzuschränken.

6. Elektrisches Gerät (1) nach Anspruch 5, wobei der zweite Stützabschnitt (21, 22) eine Führungsrampe (23, 24) aufweist, die ausgebildet ist, um die Sammelschiene (40) bei ihrem Einsetzen in das elastische Verbindungsorgan (10) zu führen.

7. Elektrisches Gerät (1) nach einem der Ansprüche 5 bis 6, wobei das Stützorgan (20) eine Aufnahme (28) für die Sammelschiene (40) umfasst, die zwischen den mindestens zwei Stützabschnitten (21, 22) begrenzt ist.

8. Elektrisches Gerät (1) nach Anspruch 7, wobei die Führungsrampen (23, 24) des ersten Stützabschnitts (21, 22) und des zweiten Stützabschnitts (21, 22) einander gegenüber angeordnet sind und ausgerichtet, um das Einsetzen der Sammelschiene (40) in die Aufnahme (28) zu fördern.

9. Elektrisches Gerät (1) nach einem der Ansprüche 1 bis 8, wobei das Stützorgan (20) ausgebildet ist, um der verschiebenden Bewegung des elastischen Verbindungsorgans (10) zu folgen.

10. Elektrisches Gerät (1) nach einem der Ansprüche 1 bis 9, das Positionshaltemittel (32) des elastischen Verbindungsorgans (10) in seiner geschlossenen Position (P2) aufweist.

11. Elektrisches Gerät (1) nach einem der Ansprüche 1 bis 10, wobei der Isolierkörper (2) Führungsmittel (33) umfasst, die zur Ausrichtung der Sammelschiene (40) in Richtung des elastischen Verbindungsorgans (10) bestimmt sind.

## Claims

1. An electrical apparatus (1) of the terminal block type, including:
- an insulating body (2),
- a fastening foot (3) connected to a rear portion (4) of the insulating body (2) and designed to fasten the electrical apparatus on a support (50),
- a conductive strip (6), received in the insulating body (2), and arranged to an produce electrical connection with a connection terminal (7) positioned on a front wall (5) of the electrical apparatus (1),
- an elastic connecting member (10) that can be connected to a bus bar piece (40), said bus bar piece (40) being able to be kept in a connection position with respect to the support (50),
said elastic connecting member (10) on the one hand including at least one moving elastic portion (11, 12) moving under the action of the bus bar piece (40), and on the other hand being translatable in a housing (17) of the insulating body (2) between a first so-called open position (P1) in which the bus bar piece (40) positioned in the connection position is not electrically connected to the connection terminal (7), and a second so-called closed position (P2) in which the bus bar piece (40) positioned in the connection position is electrically connected to the connection terminal (7),
the electrical apparatus (1) further including a moving bearing member (20) of the bus bar piece (40) including at least one bearing portion (21, 22) for the bus bar piece (40) arranged to restrict the mobility of the at least one elastic portion (11, 12) of the elastic connection member (10) in or near the closed position (P2),
and **characterized in that** the elastic connection member (10) and the bearing member (20) are made in a single piece.

2. The electrical apparatus (1) according to claim 1, wherein at least one moving elastic portion (11, 12) comprises a connection face (29) arranged to produce electrical contact with the bus bar piece (40), and the at least one bearing portion (21, 22) is arranged to restrict the mobility of said at least one elastic portion (11, 12) of the elastic connection member (10) in a direction of movement going from the connection face (29) toward the face across from the connection face (29) of at least one moving elastic portion (11, 12).

3. The electrical appliance (1) according to claim 2, wherein in addition to being arranged to restrict the mobility of said at least one elastic portion (11, 12) of the elastic connection member (10) in a first movement direction, the at least one bearing portion (21, 22) is arranged to restrict the mobility of said at least one elastic portion (11, 12) of the elastic connection member (10) according to a second movement direction going from the face across from the connection face (29) toward the connection face (29) of the at least one moving elastic portion (11, 12).

4. The electrical apparatus (1) according to one of claims 1 to 3, wherein the at least one bearing portion (21, 22) includes a guide ramp (23, 24) arranged to guide the bus bar piece (40) during its insertion in the elastic connecting member (10).

5. The electrical apparatus (1) according to one of claims 1 to 4, wherein the bearing member (20) includes at least two bearing portions (21, 22) arranged to respectively restrict the mobility of two elastic portions (11, 12) of the elastic connection member (10) from a predetermined position of each of the two elastic portions (11, 12).

6. The electrical apparatus (1) according to claim 5, wherein the second bearing portion (21, 22) includes a guide ramp (23, 24) arranged to guide the bus bar piece (40) during its insertion into the elastic connection member (10).

7. The electrical apparatus (1) according to one of claims 5 to 6, wherein the bearing member (20) comprises a housing (28) for the bus bar piece (40) delimited between the at least two bearing portions (21, 22).

8. The electrical apparatus (1) according to claim 7, wherein the guide ramps (23, 24) of the first bearing portion (21, 22) and the second bearing portion (21, 22) are positioned across from each other and oriented to favor the insertion of the bus bar piece (40) in the housing (28).

9. The electrical apparatus (1) according to one of claims 1 to 8, wherein the bearing member (20) is arranged to follow the translational movement of the elastic connection member (10).

10. The electrical apparatus (1) according to one of claims 1 to 9, including means (32) for keeping the elastic connection member (10) in its closed position (P2).

11. The electrical apparatus (1) according to one of claims 1 to 10, wherein the insulating body (2) comprises guide means (33) designed to orient the bus bar piece (40) toward the elastic connection member (10).
